# EUROPÄISCHE PATENTSCHRIFT

(11) **EP 3 064 838 B1**
(45) Veröffentlichungstag und Bekanntmachung des Hinweises auf die Patenterteilung: **21.03.2018**
(21) Anmeldenummer: 16154838.3
(22) Anmeldetag: 09.02.2016
(51) Int. Cl.: F24B 13/00, F23J 1/02

(54) **FESTBRENNSTOFFHEIZKESSEL**
SOLID FUEL BOILER
CHAUDIERE A COMBUSTIBLE SOLIDE

(30) Priorität: 03.03.2015 DE 102015103010
(43) Veröffentlichungstag der Anmeldung: 07.09.2016
(73) Patentinhaber: Viessmann Werke GmbH & Co. KG, 35108 Allendorf (DE)
(72) Erfinder: Greiderer, Klaus, 6866 Andelsbuch (AT); Sadik, Lahcen, 89522 Heidenheim an der Brenz (DE)
(74) Vertreter: Wolf, Michael

(56) Entgegenhaltungen:
- AT-A4- 501 610
- DE-U1-202009 002 252
- US-A- 1 315 259
- US-A- 4 858 536
- Viesmann: "Viessmann Vitoligno 300-C", , 4. April 2014 (2014-04-04), XP55288326, Gefunden im Internet: URL:https://www.youtube.com/watch?v=TxD3QX NB7ws [gefunden am 2016-07-13]

## Beschreibung

Die Erfindung betrifft einen Festbrennstoffheizkessel gemäß dem Oberbegriff des Patentanspruchs 1.

Ein Festbrennstoffheizkessel der eingangs genannten Art wird von der Anmelderin unter der Produktbezeichnung Vitoligno 300-C vertrieben (siehe hierzu einerseits das den Anmeldungsunterlagen beigefügte Prospektblatt und andererseits auch das Video unter https://www.youtube.com/watch?v=TxD3QXNB7ws - insbesondere den Zeitraum von 1:18 bis 1:30 Minuten von insgesamt 2:16 Minuten). Dieser Festbrennstoffheizkessel besteht aus einem Heizkesselgehäuse und einem wahlweise in dieses einbringbaren oder aus diesem herausnehmbaren Aschebehälter mit einem ersten Fixierelement einer Aschebehälter-Fixiereinrichtung, wobei im Heizkesselgehäuse ein zweites, mit dem ersten in Wirkverbindung bringbares Fixierelement der Aschebehälter-Fixiereinrichtung angeordnet ist, wobei der Aschebehälter eine mit einer Verschlusseinrichtung verschließbare Aschezufuhröffnung aufweist und wobei die Verschlusseinrichtung aus einem verschieblich am Aschebehälter gelagerten Plattenelement gebildet ist. Während des Betriebes des Festbrennstoffheizkessel anfallende Asche wird automatisch über die Aschezufuhröffnung dem Aschebehälter zugeführt. Ist der Aschebehälter voll, muss er geleert werden. Dies geschieht dadurch, dass mit der Verschlusseinrichtung die Aschezufuhröffnung verschlossen wird, die Aschebehälter-Fixiereinrichtung gelöst und der Aschebehälter aus dem Festbrennstoffheizkessel herausgenommen wird. Außerhalb des Festbrennstoffheizkessel erfolgt dann die eigentliche Leerung durch Ausschütten. Danach kann der Aschebehälter wieder in das Heizkesselgehäuse eingebracht und dort fixiert werden, was erforderlich ist, damit Asche nicht versehentlich ins Heizkesselgehäuse gelangt.

Der Festbrennstoffheizkessel der eingangs genannten Art hat sich an sich bestens bewährt. Der Erfindung liegt die Aufgabe zugrunde, diesen Festbrennstoffheizkessel weiter zu verbessern. Insbesondere soll dabei die Betriebssicherheit weiter erhöht werden.

Diese Aufgabe ist mit einem Festbrennstoffheizkessel der eingangs genannten Art durch die im Kennzeichen des Patentanspruchs 1 aufgeführten Merkmale gelöst.

Nach der Erfindung ist also vorgsehen, dass das Plattenelement einen bei geöffneter Aschezufuhröffnung von der Aschebehälter-Fixiereinrichtung durchgreifbaren Ausschnitt aufweist und dass die Verschlusseinrichtung eine Betätigung der Aschebehälter-Fixiereinrichtung bei verschlossener Aschezufuhröffnung verhindernd ausgebildet ist.

Mit anderen Worten zeichnet sich die erfindungsgemäße Lösung somit insbesondere dadurch aus, dass die Aschebehälter-Fixiereinrichtung nur bei geöffneter Aschezufuhröffnung betätigbar ausgebildet ist. Dies Maßgabe gewährleistet, dass eine Fixierung des Aschebehälters im Innern des Heizkesselgehäuses nur dann möglich ist, wenn die Aschezufuhröffnung tatsächlich offen und der Aschebehälter somit zur Aufnahme von Asche bereit ist.

Andere vorteilhafte Weiterbildungen des erfindungsgemäßen Festbrennstoffheizkessel ergeben sich aus den abhängigen Patentansprüchen.

Der Vollständigkeit halber wird noch auf die weiter abliegenden Dokumente US 4,858,536 A, US 1,315,259 A, DE 20 2009 002 252 U1 und AT 501 610 A4 hingewiesen.

Der erfindungsgemäße Festbrennstoffheizkessel einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

### Es zeigt

- Figur 1: perspektivisch den Aschebehälter mit geöffneter (doppelt vorgesehener) Aschezufuhröffnung;
- Figur 2: als Ausschnitt den erfindungsgemäßen Festbrennstoffheizkessel mit dem im Heizkesselgehäuse fixierten Aschebehälter gemäß Figur 1;
- Figur 3: in Seitenansicht den Aschebehälter gemäß Figur 1 mit geöffneter Aschezufuhröffnung;
- Figur 4: in Seitenansicht den Aschebehälter gemäß Figur 1 mit verschlossener Aschezufuhröffnung; und
- Figur 5: von oben den Aschebehälter gemäß Figur 1 mit geöffneter Aschezufuhröffnung.

Der in Figur 2 ausschnittsweise dargestellte Festbrennstoffheizkessel besteht in bekannter Weise zunächst einmal aus einem Heizkesselgehäuse 1 und einem wahlweise in dieses einbringbaren oder aus diesem herausnehmbaren, vorzugsweise quaderförmigen, Aschebehälter 2 mit einem ersten Fixierelement 3.1 einer Aschebehälter-Fixiereinrichtung 3, wobei im Heizkesselgehäuse 1 ein zweites, mit dem ersten in Wirkverbindung bringbares Fixierelement 3.2 der Aschebehälter-Fixiereinrichtung 3 angeordnet ist.

Mit Verweis auf Figur 1 ist weiterhin in bekannter Weise vorgesehen, dass der Aschebehälter 2 mindestens eine mit einer Verschlusseinrichtung 4 verschließbare Aschezufuhröffnung 5 aufweist und dass die Verschlusseinrichtung 4 aus einem verschieblich am Aschebehälter 2 gelagerten Plattenelement gebildet ist. Das dargestellte Ausführungsbeispiel weist dabei, wie aus den Figuren 1, 3 und 4 ersichtlich, zwei dieser Aschezufuhröffnung 5 auf.

Die oben genannte Aschebehälter-Fixiereinrichtung 3 ist dabei bevorzugt als vorzugsweise nach dem Kniehebelprinzip arbeitender Bügelverschluss ausgebildet (siehe hierzu auch http: //de.wikipedia.org/w/index.php?title=B%C3%BCgelverschluss&oldid=136039338 und dort das Bild http://de.wikipedia.org/w/index.php?title=B%C3%BCgelverschluss&oldid=136039338#mediaviewer/File:BuegelVS-Kniehebe12.JPG), wobei weiterhin vorgesehen ist, dass das erste Fixierelement 3.1 einen Bügel des Bügelverschlusses und das zweite Fixierelement 3.2 ein Widerlager für den Bügel des Bügelverschlusses umfasst.

Darüber hinaus kann am Aschebehälter 2 auch mehr als eine solche Aschebehälter-Fixiereinrichtung 3 vorgesehen sein. Wie aus den Figuren ersichtlich, sind beim dargestellten Ausführungsbeispiel insgesamt zwei derartige Bügelverschlüsse vorgesehen, und zwar übereinander an einer Seitenwandung des Aschebehälters platziert. Außerdem ist am gegenüberliegenden Ende des Aschebehälters 2 an einer parallelen Seitenwandung zusätzlich noch eine Lasche 10 vorgesehen, die zusammen mit einem entsprechend geformten Widerlager am Heizkesselgehäuse 1 (nicht dargestellt) eine sichere Fixierung des Aschebehälters 2 am Festbrennstoffheizkessel gewährleistet.

Weiterhin ist vorgesehen, dass das erste Fixierelement 3.1 an einer ersten Seitenwandung 2.1 des Aschebehälters 2 und die Verschlusseinrichtung 4 an einer benachbarten, zweiten Seitenwandung 2.2 des Aschebehälters 2 angeordnet ist, wobei die beiden Seitenwandungen 2.1, 2.2 vorzugsweise senkrecht zueinander angeordnet sind.

Außerdem ist, wie aus Figur 2 ersichtlich, vorgesehen, dass im Heizkesselgehäuse 1 neben sonstigen Komponenten des Festbrennstoffheizkessels (wie zum Beispiel Brennstoffzuführung und Brennkammer) eine Ascheübergabeeinrichtung 6 und an dieser das zweite Fixierelement 3.2 der Aschebehälter-Fixiereinrichtung 3 angeordnet ist.

Wesentlich für den erfindungsgemäßen Festbrennstoffheizkessel ist nun, dass das Plattenelement einen bei geöffneter Aschezufuhröffnung 5 von der Aschebehälter-Fixiereinrichtung 3 durchgreifbaren Ausschnitt 4.1 aufweist und dass die Verschlusseinrichtung 4 eine Betätigung der Aschebehälter-Fixiereinrichtung 3 bei verschlossener Aschezufuhröffnung 5 verhindernd ausgebildet ist.

Noch etwas genauer betrachtet, ist, wie bereits erwähnt, die Verschlusseinrichtung 4 aus einem verschieblich am Aschebehälter 2 gelagerten Plattenelement gebildet. Dabei weist das Plattenelement bei geöffneter Aschezufuhröffnung 5 eine zu dieser fluchtende Durchgangsöffnung 4.4 auf.

Der Ausschnitt 4.1 ist dabei, wie insbesondere aus Figur 1 und 3 ersichtlich, an einem bei geöffneter Aschezufuhröffnung 5 über einen Rand des Aschebehälters 2 hinausstehenden Abschnitt 4.2 des Plattenelements angeordnet. An diesem Abschnitt 4.2 ist ferner besonders bevorzugt zur Betätigung (Verschiebung) des Plattenelements ein Handgriff 4.3 vorgesehen.

Außerdem ist vorgesehen, dass das Plattenelement abgesehen von der rechteckig ausgebildeten Ausnehmung 4.1 selbst rechteckig ausgebildet ist.

Ferner ist der Ausschnitt 4.1 vorzugsweise an einem parallel zu seiner Verstellrichtung orientierten vorzugsweise unteren Längsrand des Plattenelements angeordnet.

Darüber hinaus weist der Ausschnitt 4.1 vorzugsweise eine bei geöffneter Aschezufuhröffnung 5 ein Verschwenken des ersten Fixierelements 3.1 ermöglichende Länge auf.

Ferner ist besonders bevorzugt vorgesehen, dass das Plattenelement bei verschlossener Aschezufuhröffnung 5 zwischen dem ersten und zweiten Fixierelement 3.1, 3.2 - diese voneinander trennend - angeordnet ist.

Um für eine besonders einfache Handhabung zu sorgen, ist ferner bevorzugt vorgesehen, dass der Aschebehälter 2 für seinen Transport vorzugsweise bodenseitig mit mindestens einer Transportrolle 7 versehen ist. Außerdem ist der Aschebehälter 2, um ihn auf einfache Weise entleeren zu können, mit einem Deckelelement 9 versehen. Ferner weist der Aschebehälter 2 für seinen Transport einen vorzugsweise ausziehbaren Handgriff 8 auf. Dieser ist wahlweise am Deckelelement 9 (dargestellt) oder am Boden des Aschebehälters 2 (nicht dargestellt) angeordnet ist.

Der erfindungsgemäße Festbrennstoffheizkessel funktioniert, wie folgt:
Ausgangspunkt sei ein im Festbrennstoffheizkessel mit der Aschebehälter-Fixiereinrichtung 3 an der Ascheübergabeeinrichtung 6 fixierter Aschebehälter 2, bei dem die Aschezufuhröffnung 5, wie in Figur 1, 3 und 5 dargestellt, geöffnet ist.

Ist nun der Aschebehälter 2 voll, so muss er entleert werden. Dies geschieht dadurch, dass ein Benutzer zunächst die Aschebehälter-Fixiereinrichtung 3 löst und dabei den Bügel des Bügelverschlusses durch den Ausschnitt 4.1 zu seiner eigenen Basis hin verschwenkt. Dies führt dazu, dass das erste Fixierelement 3.1 nicht mehr den Ausschnitt 4.1 durchgreift, so dass das Plattenelement 4 nunmehr in eine Verschlussposition verschoben werden kann, in der die Aschezufuhröffnung 5 verschlossen ist.

Außerdem ist natürlich noch der in den Figuren dargestellte, zweite Bügelverschluss zu lösen, um anschließend den Aschebehälter 2 aus dem Heizkesselgehäuse 1 herausziehen zu können, wobei sich auch die oben genannte Lasche 10 von der Ascheübergabeeinrichtung 6 löst.

Zum Ausleeren des Aschebehälters 2 wird nun das oben genannte Deckelelement 9 geöffnet und die Asche ausgekippt.

Das Einsetzen des Aschebehälters 2 in den Festbrennstoffheizkessel geschieht entsprechend in umgekehrter Reihenfolge: Zunächst wird das Plattenelement 4 in Öffnungsposition verschoben. Über den dann an der richtigen Stelle befindlichen Ausschnitt 4.1 wird dann die Möglichkeit geschaffen, den Aschebehälter 2 mit dem ersten Fixierelement 3.1 am Heizkesselgehäuse 1 zu fixieren.

Da hierzu zunächst die Aschezufuhröffnung 5 geöffnet werden musste, ist erfindungsgemäß gewährleistet, dass der Aschebehälter 2 nicht einfach verschlossen und damit an sich funktionsuntüchtig im Festbrennstoffheizkessel abgestellt wird.

Schließlich wird noch darauf hingewiesen, dass zur zusätzlichen Absicherung, dass das Aufsetzen des Deckelelements 9 nach dem Entleeren nicht zum Beispiel vergessen wurde, am Deckelelement 9 ein Geberelement 11 angeordnet ist, das mit einem am Festbrennstoffheizkessel vorgesehenen Sensor zusammenwirkt, der über die Regelung des Festbrennstoffheizkessel gewährleistet, dass dieser nicht in Betrieb gehen kann, wenn das Deckelelement 9 fehlt.

### Bezugszeichenliste

- 1: Heizkesselgehäuse
- 2: Aschebehälter
- 2.1: erste Seitenwandung
- 2.2: zweite Seitenwandung
- 3: Aschebehälter-Fixiereinrichtung
- 3.1: erstes Fixierelement
- 3.2: zweites Fixierelement
- 4: Verschlusseinrichtung
- 4.1: Ausschnitt
- 4.2: Abschnitt
- 4.3: Handgriff
- 4.4: Durchgangsöffnung
- 5: Aschezufuhröffnung
- 6: Ascheübergabeeinrichtung
- 7: Transportrolle
- 8: Handgriff
- 9: Deckelelement
- 10: Lasche
- 11: Geberelement

## Patentansprüche

1. Festbrennstoffheizkessel, umfassend ein Heizkesselgehäuse (1) und einen wahlweise in dieses einbringbaren oder aus diesem herausnehmbaren Aschebehälter (2) mit einem ersten Fixierelement (3.1) einer Aschebehälter-Fixiereinrichtung (3), wobei im Heizkesselgehäuse (1) ein zweites, mit dem ersten in Wirkverbindung bringbares Fixierelement (3.2) der Aschebehälter-Fixiereinrichtung (3) angeordnet ist, wobei der Aschebehälter (2) eine mit einer Verschlusseinrichtung (4) verschließbare Aschezufuhröffnung (5) aufweist und wobei die Verschlusseinrichtung (4) aus einem verschieblich am Aschebehälter (2) gelagerten Plattenelement gebildet ist,
**dadurch gekennzeichnet,**
**dass** das Plattenelement einen bei geöffneter Aschezufuhröffnung (5) von der Aschebehälter-Fixiereinrichtung (3) durchgreifbaren Ausschnitt (4.1) aufweist und dass die Verschlusseinrichtung (4) eine Betätigung der Aschebehälter-Fixiereinrichtung (3) bei verschlossener Aschezufuhröffnung (5) verhindernd ausgebildet ist.

2. Festbrennstoffheizkessel nach Anspruch 1,
**dadurch gekennzeichnet,**
**dass** der Ausschnitt (4.1) an einem bei geöffneter Aschezufuhröffnung (5) über einen Rand des Aschebehälters (2) hinausstehenden Abschnitt (4.2) des Plattenelements angeordnet ist.

3. Festbrennstoffheizkessel nach Anspruch 1 oder 2,
**dadurch gekennzeichnet,**
**dass** das Plattenelement bei verschlossener Aschezufuhröffnung (5) zwischen dem ersten und zweiten Fixierelement (3.1, 3.2) - diese voneinander trennend - angeordnet ist.

4. Festbrennstoffheizkessel nach einem der Ansprüche 1 bis 3,
**dadurch gekennzeichnet,**
**dass** das Plattenelement abgesehen von der rechteckig ausgebildeten Ausnehmung (4.1) selbst rechteckig ausgebildet ist.

5. Festbrennstoffheizkessel nach einem der Ansprüche 1 bis 4,
**dadurch gekennzeichnet,**
**dass** der Ausschnitt (4.1) an einem parallel zu seiner Verstellrichtung orientierten Längsrand des Plattenelements angeordnet ist.

6. Festbrennstoffheizkessel nach einem der Ansprüche 1 bis 5,
**dadurch gekennzeichnet,**
**dass** der Ausschnitt (4.1) eine ein Verschwenken des ersten Fixierelements (3.1) ermöglichende Länge aufweist.

7. Festbrennstoffheizkessel nach einem der Ansprüche 1 bis 6,
**dadurch gekennzeichnet,**
**dass** das erste Fixierelement (3.1) an einer ersten Seitenwandung (2.1) des Aschebehälters (2) und die Verschlusseinrichtung (4) an einer benachbarten, zweiten Seitenwandung (2.2) des Aschebehälters (2) angeordnet ist.

8. Festbrennstoffheizkessel nach einem der Ansprüche 1 bis 7,
**dadurch gekennzeichnet,**
**dass** die Aschebehälter-Fixiereinrichtung (3) als vorzugsweise nach dem Kniehebelprinzip arbeitender Bügelverschluss ausgebildet ist.

9. Festbrennstoffheizkessel nach einem der Ansprüche 1 bis 8,
**dadurch gekennzeichnet,**
**dass** im Heizkesselgehäuse (1) eine Ascheübergabeeinrichtung (6) und an dieser das zweite Fixierelement (3.2) der Aschebehälter-Fixiereinrichtung (3) angeordnet ist.

## Claims

1. A solid fuel boiler comprising a boiler casing (1) and an ash container (2), which can be selectively placed into or removed from the boiler casing and features a first fixing element (3.1) of an ash container fixing device (3), wherein a second fixing element (3.2) of the ash container fixing device (3), which can be functionally connected to the first fixing element, is arranged in the boiler casing (1), wherein the ash container (2) features an ash supply opening (5) that can be closed by means of a closing device (4), and wherein the closing device (4) is formed by a plate element that is displaceably mounted on the ash container (2),
**characterized in**
**that** the plate element features a cutout (4.1), through which the ash container fixing device (3) can extend when the ash supply opening (5) is opened, and in that the closing device (4) is designed such that it prevents an actuation of the ash container fixing device (3) when the ash supply opening (5) is closed.

2. The solid fuel boiler according to claim 1,
**characterized in**
**that** the cutout (4.1) is arranged on a section (4.2) of the plate element, which protrudes over an edge of the ash container (2) when the ash supply opening (5) is opened.

3. The solid fuel boiler according to claim 1 or 2,
**characterized in**
**that** the plate element is arranged between the first and the second fixing element (3.1, 3.2) - such that it separates these fixing elements from one another - when the ash supply opening (5) is closed.

4. The solid fuel boiler according to one of claims 1-3,
**characterized in**
**that** the plate element is realized rectangularly except for the rectangular cutout (4.1).

5. The solid fuel boiler according to one of claims 1-4,
**characterized in**
**that** the cutout (4.1) is arranged in a longitudinal edge of the plate element, which is oriented parallel to its adjusting direction.

6. The solid fuel boiler according to one of claims 1-5,
**characterized in**
**that** the cutout (4.1) has a length, which allows a pivoting motion of the first fixing element (3.1).

7. The solid fuel boiler according to one of claims 1-6,
**characterized in**
**that** the first fixing element (3.1) is arranged on a first sidewall (2.1) of the ash container (2) and the closing device (4) is arranged on an adjacent second sidewall (2.2) of the ash container (2).

8. The solid fuel boiler according to one of claims 1-7,
**characterized in**
**that** the ash container fixing device (3) is realized in the form of a lever closure, which preferably operates according to the toggle lever principle.

9. The solid fuel boiler according to one of claims 1-8,
**characterized in**
**that** an ash transfer device (6) is arranged in the boiler casing (1) and the second fixing element (3.2) of the ash container fixing device (3) is arranged on this ash transfer device.

## Revendications

1. Chaudière à combustible solide, comprenant une enceinte de chaudière (1) et un récipient à cendres (2) apte à être sélectivement inséré ou retiré de celle-ci, avec un premier élément de fixation (3.1) d'un dispositif de fixation de récipient à cendres (3), dans laquelle un deuxième élément de fixation (3.2) du dispositif de fixation de récipient à cendres (3) est disposé dans l'enceinte de chaudière (1) et apte à être mis en liaison active avec le premier, dans laquelle le récipient à cendres (2) présente une ouverture d'alimentation de cendres (5) apte à être fermée à l'aide d'un dispositif de fermeture (4), et dans laquelle le dispositif de fermeture (4) est formé par un élément de plaque monté de façon déplaçable sur le récipient à cendres (2),
**caractérisée en ce que**
l'élément de plaque présente une découpe (4.1) susceptible d'être traversée par le dispositif de fixation de récipient à cendres (3) lorsque l'ouverture d'alimentation de cendres (5) est ouverte, et **en ce que** le dispositif de fermeture (4) est conçu de manière à empêcher un actionnement du dispositif de fixation de récipient à cendres (3) lorsque l'ouverture d'alimentation de cendres (5) est fermée.

2. Chaudière à combustible solide selon la revendication 1,
**caractérisée en ce que**
la découpe (4.1) est disposée sur une section (4.2) de l'élément de plaque faisant saillie au-delà d'un bord du récipient à cendres (2) lorsque l'ouverture d'alimentation de cendres (5) est ouverte.

3. Chaudière à combustible solide selon la revendication 1 ou 2,
**caractérisée en ce que**
l'élément de plaque est disposé entre le premier et le deuxième élément de fixation (3.1, 3.2) - en séparant ceux-ci l'un de l'autre - lorsque l'ouverture d'alimentation de cendres (5) est fermée.

4. Chaudière à combustible solide selon l'une des revendications 1 à 3,
**caractérisée en ce que**
l'élément de plaque est conçu de façon rectangulaire à part de l'évidement (4.1) lui-même conçu de façon rectangulaire.

5. Chaudière à combustible solide selon l'une des revendications 1 à 4,
**caractérisée en ce que**
la découpe (4.1) est disposée sur un bord longitudinal de l'élément de plaque orienté parallèlement à sa direction de déplacement.

6. Chaudière à combustible solide selon l'une des revendications 1 à 5,
**caractérisée en ce que**
la découpe (4.1) présente une longueur permettant un pivotement du premier élément de fixation (3.1).

7. Chaudière à combustible solide selon l'une des revendications 1 à 6,
**caractérisée en ce que**
le premier élément de fixation (3.1) est disposé sur une première paroi latérale (2.1) du récipient à cendres (2) et le dispositif de fermeture (4) est disposé sur une deuxième paroi latérale (2.2) voisine du récipient à cendres (2).

8. Chaudière à combustible solide selon l'une des revendications 1 à 7,
**caractérisée en ce que**
le dispositif de fixation de récipient à cendres (3) est conçu comme une fermeture à étrier fonctionnant de préférence selon le principe de levier à genouillère.

9. Chaudière à combustible solide selon l'une des revendications 1 à 8,
**caractérisée en ce que**
un dispositif de transfert de cendres (6) est disposé dans l'enceinte de chaudière (1) et sur celui-ci le deuxième élément de fixation (3.2) du dispositif de fixation de récipient à cendres (3).
